# EUROPÄISCHE PATENTSCHRIFT

(11) **EP 0 706 606 B1**
(45) Veröffentlichungstag und Bekanntmachung des Hinweises auf die Patenterteilung: **05.03.1997**
(21) Anmeldenummer: 94924221.8
(22) Anmeldetag: 01.07.1994
(51) Int. Cl.: E21C 35/19, E21C 35/193

(54) **SCHNEIDKÖRPER FÜR EINE SCHRÄMMASCHINE**
CUTTING ELEMENT FOR A COAL CUTTING MACHINE
ELEMENT TRANCHANT POUR UNE HAVEUSE

(30) Priorität: 06.07.1993 DE 4322401
(43) Veröffentlichungstag der Anmeldung: 17.04.1996
(73) Patentinhaber: BETEK Bergbau- und Hartmetalltechnik Karl-Heinz Simon GmbH & Co. KG, D-78733 Aichhalden (DE); WIRTGEN GmbH, 53578 Windhagen (DE)
(72) Erfinder: KAMMERER, Karl, D-78737 Fluorn-Winzeln (DE); DIESSNER, Bernhard, A-6165 Telfes/Stubaital (AT); SIMONS, Dieter, D-53567 Buchholz (DE); HOLL, Bernd, D-53577 Neustadt/Wied-Fernthal (DE)
(74) Vertreter: Fleck, Hermann-Josef, Dr.-Ing.
(86) Internationale Anmeldenummer: EP9402164
(87) Internationale Veröffentlichungsnummer: WO9502112

(56) Entgegenhaltungen:
- AU-A- 3 359 071
- AU-A- 6 208 773
- DE-A- 1 915 152
- DE-A- 3 434 348
- DE-U- 9 211 739
- DE-U- 9 310 021
- US-A- 4 915 455

## Beschreibung

Schrämwerkzeug, das auf einem walzenförmigen Schneidkörper einer Schrämmaschine befestigbar ist, das ein Basisteil und einen Meißelhalter aufweist, wobei der Meißelhalter mit einem Steckansatz versehen ist, der in einer Steckaufnahme des Basisteils gehalten ist und wobei der Meißelhalter eine Anschlagfläche aufweist, die flächig an einem Anschlag des Basisteils anliegt.

Ein derartiger Schneidkörper ist aus der DE 92 11 739 U1 bekannt. Der Meißelhalter ist mit einem Steckansatz in die Steckaufnahme des Basisteils eingeführt, wobei die Steckaufnahme in Laufrichtung des Schneidkörpers nach vorne geneigt ist, so daß der Steckansatz in das Basisteil eingesetzt ist. Ein in Laufrichtung des Schenidkörpers hinter dem Steckansatz angeordneter, senkrecht zur Achse der Meißelaufnahme verlaufender Absatz dient zur Abstützung einer Stützfläche des Meißelhalters. Zwischen dem Absatz und der Steckaufnahme ist eine Kante gebildet, die während des Fräsvorganges eine hohe Kantenpressung auf den Übergangsbereich zwischen dem Steckansatz und der Stützfläche des Meißelhalters ausübt. Die bei Schrämmaschinen auftretenden, impulsartigen Belastungen führen zu Wechselspannungen, die schnell zu einer Materialermüdung des Meißelhalters im Bereich der Kante führen, so daß der Steckansatz abbricht und der Meißelhalter sich vom Basisteil löst.

Dadurch ist die Lebensdauer einer solchen Schrämmaschine sehr stark eingeschränkt, so daß mit Reparatur- und Ausfallzeiten hohe Kosten entstehend. In der AU-A-3 359 071 ist ein Meißelhalter beschrieben, an dem ein Meißel festlegabar ist. Hierzu weist der Meißelhalter eine Steckaufnahme auf, in die ein Steckansatz des Meißels einsetzbar ist. An die Steckaufnahme schließt sich winklig unter Bildung einer Kante ein Anschlag an. Der Anschlag ist in Laufrichtung der Steckaufnahme angeordnet. Entsprechend dem Anschlag ist an dem Steckansatz des Meißels eine Gegenfläche angeschlossen. Die Gegenfläche ist ebenfalls unter Bildung einer Kante zu einem Steckansatz winklig angeordnet. Im eingesetzten Zustand des Meißels in dem Meißelhalter liegen die Kanten der Steckaufnahme und des Steckansatzes aneinander.

Dies erweist sich als nachteilig, da im Arbeitseinsatz stoßartige Belastungen auf den Meißel einwirken. Diese stoßartigen Belastungen führen aufgrund der hohen Spannungen, die typischerweise im Bereich der aneinanderliegenden Kanten auftreten, zur Materialermüdung. Damit wird ein vorzeitiger Verschleiß des Meißels bzw. des Meißelhalters bewirkt. Der Ausfall der Meißelhaltung und der dadurch verbundene notwendige Austausch ist aufwendig, da die auf einer Schrämwalze festgeschweißte Meißelhalterung wieder aufgeschweißt werden muß.

Es ist Aufgabe der Erfindung einen Schneidkörper für eine Schrämmaschine der eingangs erwähnten Art zu schaffen, bei dem der Meißelhalter ohne Bruchgefahr des Steckansatzes im Basisteil abgestützt und gehalten ist.

Diese Aufgabe der Erfindung wird mit den im neuen Patentanspruch angegebenen Merkmalen gelöst. Demgemäß ist es also vorgesehen, daß das Basisteil einen Absatz aufweist, der um die Steckaufnahme angeordnet ist und der gegenüber dem Meißelhalter in diesem Bereich beabstandet angeordnet ist, und daß der Absatz zusammen mit dem Anschlag eine stumpfwinklige Aufnahme für den Meißelhalter bildet.

Damit stützt sich der Meißelhalter flächig an dem Anschlag ab. Abhängig von der Krafteinleitungsrichtung ist der Anschlag gegenüber dem Absatz geneigt, so daß eine für die Materialbeanspruchung des Basisteils günstige Krafteinbringung möglich ist. Dadurch, daß der Meißelhalter im Bereich um die Steckaufnahme beabstandet angeodnet ist, wird die gesamte über den Meißel aufgenommene Kraft in den Absatz eingeleitet. Der Steckansatz ist von Belastungen freigehalten.

Eine Beschädigung der Steckaufnahme des Basisteils ist somit ausgeschlossen. Bei einem solchen Schrämwerkzeug ist die Lebensdauer erheblich gesteigert.

Nach einer vorteilhaften Ausgestaltung ist vorgesehen, daß der Absatz und der Anschlag eine stumpfwinklige Aufnahme für den Meißelhalter bildet. Damit wird die über den Meißel eingeleitete Kraft in eine radial und eine tangential zum walzenförmigen Schneidkörper wirkende Kraftkomponente zerlegt. Hierbei läßt sich der Winkel je nach Richtung der einwirkenden Kraft so dimensionieren, daß eine optimale Kraftverteilung erzielbar ist.

Eine bevorzugte Ausgestaltung des Schneidkörpers ist dadurch gekennzeichnet, daß der Winkel etwa 120° bis 130° beträgt.

Ist vorgesehen, daß der Meißelhalter mindestens zwei Meißelaufnahmen aufweist, dann kann mit dem Schneidkörper eine Feinbearbeitung von Oberflächen durchgeführt werden.

Ist beispielsweise vorgesehen, daß ein Straßenbelag nivelliert werden soll, so ist es vorteilhaft, daß die Meißelaufnahmen in Achsrichtung des Schneidkörpers im Abstand nebeneinanderliegend angeordnet sind. Damit ist eine Feinbearbeitung des Straßenbelages möglich. Eine anschließende Nachbearbeitung der gefrästen Fläche ist wegen der erreichbaren hohen Oberflächenseiten dann nicht mehr notwendig.

Eine schnelle und einfache Auswechslung des Meißels wird dadurch erreicht, daß in das Basisteil eine Werkzeugöffnung eingebracht ist, die Zugang zu dem am Anschlag abstützenden Ende der Meißelaufnahme des Meißelhalters schafft.

Ist vorgesehen, daß die dem Absatz des Basisteils zugekehrte Seite der Meißelhalterung bei eingeführtem Steckansatz zu dem Absatz beabstandet ist, dann ist sichergestellt, daß die über den Meißel eingeleitete Kraft vollständig auf den Anschlag übertragen wird.

Damit der Meißelhalter sicher am Basisteil fixiert ist, ist vorgesehen, daß die Steckaufnahme des Basisteils eine Prismenführung aufweist, die mit entsprechenden Führungsflächen des Steckansatzes des Meißelhalters zusammenwirkt.

Die Erfindung wird im folgenden anhand eines in der Zeichnung dargestellten Ausführungsbeispiels eines Schneidkörpers näher erläutert.

In der Zeichnung ist ein Basisteil 20 mit einem auswechselbaren Meißelhalter 30 in drei Ansichten dargestellt. Der Schneidkörper weist an seiner Schneidkörperoberfläche 10 Taschenaufnahmen 27 auf, in die die Basisteile 20 mit ihrem Fuß 26 eingesetzt sind. Die Einschubbewegung des Basisteils 20 in die Taschenaufnahme 27 ist mittels eines Anschlages 24, der das Basisteil 20 an seiner Vorderseite festlegt, begrenzt. Zur sicheren Befestigung des Basisteils 20 an dem Schneidkörper ist eine Schweißung vorgesehen. Das Basisteil 20 weist eine Steckaufnahme 21 auf, die in einen etwa parallel zu der Laufrichtung 60 des Schneidkörpers angeordneten Absatz 28 eingebracht ist. An dem Basisteil 20 ist in Laufrichtung 60 hinten ein Anschlag 32 stumpfwinklig an dem Absatz 28 angeformt. Der Meißelhalter 30 ist mit seinem Steckansatz 31 in die Steckaufnahme 21 des Basisteils 20 eingeführt. An der Vorderseite der Steckaufnahme 21 ist eine Prismenführung 25 eingebracht, die zur Führung und Aufnahme von Führungsflächen 35 des Steckansatzes 31 dient. Die Einschubbewegung des Meißelhalters 20 ist mit einer dem Anschlag 32 des Basisteils 20 zugekehrten Anschlagfläche begrenzt. Damit ist zwischen dem Absatz 28 des Basisteils 20 und der dem Absatz 28 zugekehrten Seite des Meißelhalters 30 ein Abstand 36 gebildet, so daß sich der Meißelhalter 30 nur an dem Anschlag 32 abstützt.

Der Steckansatz 31 weist in seinem hinteren Bereich eine V-förmige Ausnehmung 37 auf, deren einer Schenkel als Druckfläche 38 für eine Druckschraube 50 dient. Die Druckschraube 50 ist mit ihrem Gewinde 53 in eine Gewindeaufnahme des Basisteils 20' eingeschraubt, so daß ihr Zapfen 51 mit der Druckfläche 38 zusammenwirkt. Beim Anziehen der Druckschraube 50 wird der Steckansatz 31 in die Steckaufnahme 21 eingezogen und gleichzeitig in die vorderseitige Prismenführung 25 gedrückt. In den Meißelhalter 30 ist eine Meißelaufnahme 33 eingebracht, die als Steckaufnahme für einen Schaftteil eines Meißels 40 dient. An der dem Meißelkopf 42 zugewandten Seite der Meißelaufnahme 33 ist eine ringförmige Anlagefläche 39 ausgebildet, auf der sich der Meißel 40 mit einem Bund 41 abstützt. Der Meißel 40 ist gegen axiales Ausheben mit einer, in der Zeichnung nicht dargestellten Spannhülse gesichert. An dem der Anlagefläche 30 abgekehrten Ende der Meißelaufnahme 33 ist eine Werkzeugöffnung 22 in das Basisteil 20 eingebracht, die Zugang zu dem dem Meißelkopf 42 abgekehrten Ende des Meißelhalters verschafft. Mit einem Dorn und einem Hammer kann dann von der Rückseite des Basisteils 20 der Meißel 40 aus der Meißelaufnahme 33 ausgetrieben werden. Die Druckschraube 50 ist als kopflose Madenschraube ausgebildet, so daß sie nicht in die Werkzeugöffnung 22 ragt und somit den Werkzeugwechsel nicht beeinträchtigt. In die Stirnseite der Druckschraube 50 ist eine Werkzeugaufnahme 52 beispielsweise zur Aufnahme eines Innensechskant- oder eines Torseschlüssels eingebracht.

Zur Ausbildung einer Räum-Ladeschnecke bzw. einer Räumwendel sind die Basisteile auf der Schneidkörperoberfläche 10 aneinandergereiht befestigt. Hierbei wird ein Basisteil 20 mit seiner vorderseitigen Stoßstelle 71 an eine rückseitige Stoßstelle 72 eines weiteren Basisteils 20 gesetzt und auf dem Schneidkörper befestigt.

In dem Ausführungsbeispiel ist das Basisteil 20 mit der Schneidkörperoberfläche 10 verschweißt. Es ist aber auch denkbar, eine Verschraubung vorzusehen.

## Patentansprüche

1. Schrämwerkzeug, das auf einem walzenförmigen Schneidkörper einer Schrämmaschine befestigbar ist,das ein Basisteil (20) und einen Meißelhalter (30) aufweist, wobei der Meißelhalter (30) mit einem Steckansatz (31) versehen ist, der in einer Steckaufnahme (21) des Basisteils (20) gehalten ist und wobei der Meißelhalter (30) eine Anschlagfläche aufweist, die flächig an einem Anschlag (32) des Basisteils (20) anliegt,
dadurch gekennzeichnet,
daß das Basisteil (20) einen Absatz (28) aufweist, der um die Steckaufnahme (21) angeordnet und gegenüber dem Meißelhalter (30) in diesem Bereich beabstandet ist, und
daß der Absatz (28) zusammen mit dem Anschlag (32) eine stumpfwinklige Aufnahme für den Meißelhalter (30) bildet, wobei der Anschlag (32) in Laufrichtung des Schneidkörpers hinter dem Absatz (28) angeordnet ist.

2. Schneidkörper nach Anspruch 1,
dadurch gekennzeichnet,
daß der Absatz (28) und der Anschlag (32) eine stumpfwinklige Aufnahme für den Meißelhalter (30) bildet.

3. Schneidkörper nach Anspruch 2,
dadurch gekennzeichnet,
daß der Winkel etwa 120° bis 130° beträgt.

4. Schneidkörper nach einem der Ansprüche 1 bis 3,
dadurch gekennzeichnet,
daß der Meißelhalter (30) mindestens zwei Meißelaufnahmen (33) aufweist.

5. Schneidkörper nach Anspruch 4,
dadurch gekennzeichnet,
daß die Meißelaufnahmen (33) in Achsrichtung des Schneidkörpers im Abstand nebeneinanderliegend angeordnet sind.

6. Schneidkörper nach Anspruch 5,
dadurch gekennzeichnet,
daß der Abstand der Meißelaufnahmen (33) etwa 45 mm beträgt.

7. Schneidkörper nach einem der Ansprüche 1 bis 6,
dadurch gekennzeichnet,
daß in das Basisteil (20) eine Werkzeugöffnung (22) eingebracht ist, die Zugang zu dem am Anschlag (32) abstützenden Ende der Meißelaufnahme (33) des Meißelhalters (30) schafft.

8. Schneidkörper nach einem der Ansprüche 1 bis 7,
dadurch gekennzeichnet,
daß die Steckaufnahme (21) des Basisteils (20) eine Prismenführung (25) aufweist, die mit entsprechenden Führungsflächen (35) des Steckansatzes (31) aus Meißelhalters (30) zusammenwirkt.

## Claims

1. Cutter tool attachable to a roller-shaped cutter member of a cutting machine, having a base portion (20) and a chisel holder (30), the chisel holder (30) being provided with a plug-in fitting (31) which is held in a plug-in housing (21) of the base portion (20), and the chisel holder having a stop surface which abuts in planar fashion on a stop surface (32) of the base portion (20),
characterised in that
the base portion (20) has a shoulder (28) which is disposed around the plug-in housing (21) and is spaced apart from the chisel holder (30) in this area, and
in that the shoulder (28) forms together with the stop surface (32) an obtuse-angled receiving means for the chisel holder (30), the stop surface (32) being disposed in the direction of travel of the cutter head behind the shoulder (28).

2. Cutter member according to claim 1,
characterised in that
the shoulder (28) and the stop surface (32) form an obtuse-angled receiving means for the chisel holder (30).

3. Cutter member according to claim 2,
characterised in that
the angle comes to approximately 120° to 130°.

4. Cutter member according to one of claims 1 to 3,
characterised in that
the chisel holder (30) has at least two chisel receiving means (33).

5. Cutter member according to claim 4,
characterised in that
the chisel receiving means (33) are disposed adjacent to one another and spaced apart in the axial direction of the cutter member.

6. Cutter member according to claim 5,
characterised in that
the spacing between the chisel receiving means (33) comes to approximately 45 mm.

7. Cutter member according to one of claims 1 to 6,
characterised in that
there is produced in the base portion (20) a tool aperture (22) which provides access to the end of the chisel receiving means (33) of the chisel holder (30) supported on the stop surface (32).

8. Cutter member according to one of claims 1 to 7,
characterised in that
the plug-in housing (21) of the base portion (20) has a prismatic guide (25) which operates in conjunction with corresponding guide surfaces (35) of the plug-in fitting (31) of the chisel holder (30).

## Revendications

1. Un Outil d'havage pouvant être attacher à un élément tranchant cylindrique, qui présente un élément de base 20 et un porte-pic 30 étant précisé, que le porte-pic 30 a un raccord d'enfichage 31 qui est tenu dans un récepteur d'enfichage 21 de l'élément de base 20, et étant précisé que le porte-pic 30 présente une surface d'arret qui touche avec toute la face à une butée 32 de l'élément de base 20,
caractérisé par le fait que
l'élément de base 20 présente un gradin 28, qui est autour du récepteur d'enfichage 21 et dans cette zone distancé en face du porte-pic 30,
et que le gradin 28 avec la butée 32 ensemble présente une réception à ongle optus au porte-pic 30, que la butée 32 est placé dans le sens de marche de l'élément tranchant, derrière le gradin 28.

2. Elément tranchant selon la revendication 1,
caractérisé par le fait que,
le gradin 28 et la butée 32 présente une réception à ongle optus au porte-pic 30.

3. Elément tranchant selon la revendication 2,
caractérisé par le fait que,
l'ongle est à peu près de 120° à 130°.

4. Element tranchant selon la revendication de 1 à 3,
caractérisé par le fait que,
le porte-pic présent au minimum deux récepteurs de pic 33.

5. Elément tranchant selon la revendication 4,
caractérisé par le fait que,
les récepteurs de pic 33 dans la direction d'axe de l'élément tranchant sont placés l'un à côté de l'autre en distance.

6. Elément tranchant selon la revendication 5,
caractérisé par le fait que,
la distance des récepteurs de pic 33 sont à peu près 45 mm.

7. Elément tranchant selon la revendication de 1 à 6,
caractérisé par le fait qu'
il y a mis une ouverture d'outil 22 dans l'élément de base, qui donne accès par la fin au récepteur de pic 33 du porte-pic 30 qui supporte la butée 32.

8. Elément tranchant selon la revendication de 1 à 7,
caractérisé par le fait que,
le récepteur d'enfichage 21 de l'élément de base 20 présente une glissière prismatique 25, qui travaille avec des surfaces de guidage 35 conformes du raccord d'enfichage 31 du porte-pic 30.
